# EUROPÄISCHE PATENTSCHRIFT

(11) **EP 1 915 469 B1**
(45) Veröffentlichungstag und Bekanntmachung des Hinweises auf die Patenterteilung: **22.06.2011**
(21) Anmeldenummer: 06762230.8
(22) Anmeldetag: 28.06.2006
(51) Int. Cl.: C23C 2/24

(54) **VORRICHTUNG ZUR SCHMELZTAUCHBESCHICHTUNG EINES METALLSTRANGES**
APPARATUS FOR HOT-DIP COATING A METAL BAR
DISPOSITIF POUR LE REVETEMENT PAR IMMERSION A CHAUD D'UNE BARRE DE METAL

(30) Priorität: 01.07.2005 DE 102005030766
(43) Veröffentlichungstag der Anmeldung: 30.04.2008
(73) Patentinhaber: SMS Siemag AG, 40237 Düsseldorf (DE)
(72) Erfinder: BEHRENS, Holger, 40699 Erkrath (DE); BRISBERGER, Rolf, A-8724 Spielberg (AT); HARTUNG, Hans-Georg, 50259 Pulheim (DE); ZERBE, Rüdiger, 41468 Neuss (DE)
(74) Vertreter: Klüppel, Walter
(86) Internationale Anmeldenummer: PCT/EP2006/006236
(87) Internationale Veröffentlichungsnummer: WO 2007/003315

(56) Entgegenhaltungen:
- EP-A- 0 915 181
- EP-A- 0 952 236
- WO-A-02/083970
- WO-A-2004/090189
- DE-A1- 10 312 939
- DE-A1- 10 330 655
- FR-A- 2 798 396
- FR-A- 2 804 443
- JP-A- 11 193 451

## Beschreibung

Die Erfindung betrifft eine Vorrichtung zur Schmelztauchbeschichtung eines Metallstranges, insbesondere eines Stahlbandes, in welcher der Metallstrang vertikal durch einen das geschmolzene Beschichtungsmetall aufnehmenden Behälter und durch einen vorgeschalteten Führungskanal hindurchgeführt wird, in dessen Bereich beiderseits des Metallstanges mindestens zwei Induktoren zur Erzeugung eines elektromagnetischen Feldes zum Zurückhalten des Beschichtungsmetalls im Behälter angeordnet sind.

Eine derartige Vorrichtung ist aus der deutschen Offenlegungsschrift DE 103 12 939 A1 bekannt.

Eine derartige Vorrichtung ist auch Gegenstand der älteren deutschen Patentanmeldung (103 30 656.0 vom 08.07.2004). Der dortigen, dem Oberbegriff zugrundeliegenden Erfindung liegt die Aufgabe zugrunde, eine Vorrichtung zur Schmelztauchbeschichtung eines Metallstranges zu schaffen, die gewisse Nachteile des dort genannten Standes der Technik, insbesondere der EP 0 673 444 B1, der WO 96/03533 und der JP 5086446, überwindet. So soll sichergestellt werden, dass das Tauchbad beim Einsatz eines elektromagnetischen Verschlusses ruhig bleibt, wodurch die Qualität der Beschichtung erhöht werden soll.

Denn es wurde festgestellt, dass die Badoberfläche des Beschichtungsmetalls relativ unruhig ist, was auf die elektromagnetischen Kräfte durch den Magnetverschluss zurückgeführt wird. Voraussetzung für eine genaue Einstellung der Beschichtungsdicke ist jedoch eine ruhige Metallbadoberfläche.

Hierzu wird bei dem älteren Vorschlag unter anderem vorgesehen, entweder zwischen dem Führungskanal und dem Boden des Behälters oder im Führungskanal selbst eine Querschnittserweiterung anzuordnen, in die das Beschichtungsmetall von oben her eindringen kann. Diese Querschnittserweiterung führt demnach in der zuletzt genannten Ausführungsform zu einem vergrößerten Volumen des Beschichtungsmetalls im Bereich des Führungskanals, und bildet den Ausgangspunkt der vorliegenden Erfindung.

Der Erfindung liegt die Aufgabe zugrunde, weitere Maßnahmen aufzuzeigen, die bewirken, dass das Tauchbad beim Einsatz eines elektromagnetischen Verschlusses ruhig bleibt, um dadurch die Qualität der Beschichtung zu erhöhen.

Diese Aufgabe wird durch den Gegenstand des neuen Patentanspruchs 1 gelöst. Dieser ist dadurch gekennzeichnet, dass im Bereich der oberen Hälfte bis des oberen Drittels der Induktoren und deren Magnetfeldes ein vergrößertes Volumen des Beschichtungsmetalls vorhanden ist und dass das vergrößerte Volumen durch eine seitliche Ausbauchung der Wände des Führungskanals gebildet ist.

In dieser Ausgestaltung ist eine Nachrüstung durch Austausch des Führungskanals mit geringem Aufwand möglich.

Die oben genannte Aufgabe wird weiterhin durch den Gegenstand des Anspruchs 2 gelöst. Dieser ist dadurch gekennzeichnet, dass im Bereich der oberen Hälfte bis des oberen Drittels der Induktoren und deren Magnetfeldes ein vergrößertes Volumen des Beschichtungsmetalls vorhanden ist und dass das vergrößerte Volumen durch eine seitliche Zuführung von zusätzlichem Beschichtungsmetall gebildet ist.

Hier sorgt also ein zusätzlich in den Führungskanal herangeführter Volumenstrom von Beschichtungsmetall für die, eventuell auch zusätzliche, Volumenvergrößerung.

Bei der älteren Patentanmeldung liegt das vergrößerte Volumen des Beschichtungsmetalls entweder im Bodenbereich des Behälters oder im Führungskanal, jedoch immer oberhalb der Induktoren. Somit liegt das vergrößerte Volumen dort zumindest ganz überwiegend außerhalb des wirksamen Magnetfeldes der Induktoren. Bei der Erfindung liegt das vergrößerte Volumen hingegen gezielt im Bereich des Magnetfelds der Induktoren, was dazu führt, dass der Bereich mit vergrößertem Volumen dem Einfluß des Magnetfelds ausgesetzt ist.

In Fortführung der vierten Ausgestaltung wird eine effektive Volumenvergrößerung dadurch erreicht, dass die seitliche Zuführung durch mindestens zwei Rohre erfolgt, die vorzugsweise an den Schmalseiten des rechteckigen Führungskanals eintreten.

Mit den vorgeschlagenen Maßnahmen wird erreicht, dass die Oberfläche des Bades aus Beschichtungsmetall innerhalb des Behälters relativ ruhig bleibt, so dass eine hohe Qualität der Tauchbeschichtung erzielt wird.

In der Zeichnung sind Ausführungsbeispiele der Erfindung dargestellt.

Es zeigen:
- Fig. 1: in schematischer Darstellung den unteren Teil einer Vorrichtung zur Schmelztauchbeschichtung, mit einem durch diese hindurch geführ- ten Metallstrang im mittigen Schnitt längs des Metallstrangs, wobei lediglich der Bereich des Bodens des Behälters für das Beschich- tungsmetall und der sich nach unten anschließende Führungskanal mit den Induktoren dargestellt ist, mit einer ersten Ausgestaltung der Erfindung in Form einer trichterförmigen Erweiterung des Führungs- kanals,
- Fig. 2: eine zweite Ausgestaltung der Erfindung, entsprechend der Fig. 1, in Form einer stufenförmigen seitlichen Erweiterung des Führungska- nals,
- Fig. 3: eine dritte Ausgestaltung der Erfindung, entsprechend der Fig. 1, mit einer Unterbrechungswand,
- Fig. 4: eine erste Ausbildung des Querschnitts der Unterbrechungswand in Fig. 3,
- Fig. 5: eine zweite Ausbildung des Querschnitts der Unterbrechungswand in Fig. 3,
- Fig. 6: eine dritte Ausbildung des Querschnitts der Unterbrechungswand in Fig. 3,
- Fig. 7: eine vierte Ausbildung des Querschnitts der Unterbrechungswand in Fig. 3,
- Fig. 8: eine vierte Ausgestaltung der Erfindung, entsprechend der Fig. 1, jedoch im mittigen Schnitt quer zum Metallstrang, in Form einer Aus- bauchung, und
- Fig. 9: eine fünfte Ausgestaltung der Erfindung, entsprechend der Fig. 1, jedoch in Form einer seitlichen Zuführung von Beschichtungsmetall in den Führungskanal.

Bei der in Fig. 1 nur abschnittsweise dargestellten Vorrichtung wird ein zu beschichtender Metallstrang 1 in Form eines Stahlbandes vertikal durch ein schmelzflüssiges Beschichtungsmetall 2 vorzugsweise nach oben, in Förderrichtung R, abgezogen. Das Beschichtungsmetall 2 kann insbesondere Zink oder ein Aluminium sein und ist in einem geeigneten, nur angedeuteten Behälter 3 unter Luftab-schluß aufgenommen.

Im Boden 3a des Behälters. 3 ist eine Durchtrittsöffnung 3b für den Metallstrang 1 angeordnet. An den Boden 3a schließt sich an die Durchtrittsöffnung 3b nach unten ein Führungskanal 4 in Form eines im Prinzip schmalen, rechteckigen Rohres an. Der bandförmige Metallstrang 1 wird mit allseitigem Spiel durch den Führungskanal 4 geführt, wobei der frei gebliebene Querschnitt des Führungskanals 4 in Form eines Ringspaltes RS über eine gewisse vertikale Strecke mit Beschichtungsmetall 2 ausgefüllt ist, so dass der Metallstrang 1 im oberen Bereich 4a des Führungskanals 4 von Beschichtungsmetall 2 umgeben ist. Das Beschichtungsmetall 2 stellt somit im oberen Bereich 4a eine Art flüssige Ringdichtung dar, die den Ringspalt RS nach unten bis U ausfüllt.

Zur Sicherstellung der Dichtwirkung dieser Ringdichtung, d. h. zur dauerhaft sicheren Abdichtung des Ringspalts RS im Führungskanal 4 nach unten sind Induk-toren 5 beiderseits der Längswände 6 des Führungskanals 4 angeordnet. Die Induktoren 5 erzeugen ein starkes magnetisches Feld im Bereich des Führungskanals 4, das der Schwerkraft des dort ringförmigen Beschichtungsmetalls 2 soweit entgegenwirkt, dass das Beschichtungsmetall 2 nach unten aus dem Führungskanal 4 nicht auslaufen kann, sondern im Wesentlichen am Punkt U ortsfest verharrt.

Das in der Fig. 1 dargestellte Spiel, und damit auch der Ringspalt RS, sind der deutlichen Darstellung halber stark vergrößert und nicht maßstabsgerecht dargestellt. Das Volumen des im oberen Bereich 4a des Führungskanals 4 als Ringdichtung wirkenden ringförmigen Beschichtungsmetalls 2 kann in Wirklichkeit sehr klein gehalten werden.

Die Art der Induktoren 5 und ihre Wirkungsweise, sowie die Nutzung von nicht dargestellten Korrekturspulen, und weitere Merkmale der Vorrichtung sind im einzelnen in der genannten älteren deutschen Patentanmeldung beschrieben.

Um eine Beruhigung der Badoberfläche im Behälter zu gewährleisten, wird im Bereich des Magnetfelds der Induktoren 5, insbesondere unmittelbar neben den Induktoren 5, im Führungskanal 4 ein vergrößertes Volumen des Beschichtungsmetalls 2 angeordnet.

Hierzu ist in der in Fig. 1 dargestellten ersten Ausgestaltung der Erfindung der obere, in die Durchtrittsöffnung 3b des Bodens 3a einmündende Bereich 4a des Führungskanals 4 trichterförmig erweitert, indem die untere Breite B1 der Längswände 6 sich nach oben zu zur Breite B2 vergrößert. Die sich ergebende Neigung der schmalen Querwände 7 im spitzen Winkel zur Vertikalen beträgt etwa 1 bis 15 Grad.

Die Verbreiterung der Längswände 6 des Führungskanals 4, und damit der Bereich 4a, beginnt unten etwa in halber Höhe H/2 der Höhe H der Induktoren 5 und erstreckt sich bis über die Höhe H hinaus, um dann in die Längsseiten der rechteckigen Durchtrittsöffnung 3b im Boden 3a des Behälters 3 überzugehen. Das Volumen des Beschichtungsmetalls wird hier im Bereich des Ringspalts RS, und zwar an den schmalen Querseiten des Metallstrangs 1, vergrößert.

Durch die beschriebene trichterartige Ausbildung des Führungskanals 4 und seine räumliche Zuordnung zum Magnetfeld der Induktoren 5 werden die durch das Magnetfeld hervorgerufenen Strömungsturbulenzen im schmelzflüssigen Beschichtungsmetall 2 entscheidend vermindert und das Schmelzbad insbesondere an seiner Oberfläche beruhigt.

In allen nachfolgenden Figuren werden gleiche Teile mit dem gleichen, aber mit einem Index versehenen Bezugszeichen verwendet. In Fig. 2 ist eine zweite Ausgestaltung der Erfindung dargestellt. Hier wird das vergrößerte Volumen des Beschichtungsmetalls 2 durch einen stufenförmig sich erweiternden Bereich 4a' des Führungskanals 4' erzielt. Hierzu sind die Längswände 6' von der unteren Breite B1' stufenförmig auf die obere Breite B2' vergrößert und bilden hierdurch den stufenförmigen, in die Durchtrittsöffnung 3b' des Bodens 3a' einmündenden Bereich 4a'.

Die stufige Verbreiterung der Längswände 6' des Führungskanals 4', und damit des Bereichs 4a', beginnt unten im Abstand X zur halben Höhe H/2 und damit etwa im oberen Drittel H/3 der Höhe H.etwa in halber Höhe H/2 der Höhe H der Induktoren 5 und erstreckt sich bis über die Höhe H hinaus, um dann in die Längsseiten der rechteckigen Durchtrittsöffnung 3b' im Boden 3a' des Behälters 3' überzugehen.

Die Wirkung des stufenförmigen Bereichs 4a' und seiner Anordnung ist die gleiche wie die der zu Fig. 1 beschriebenen trichterartigen Ausbildung des Bereichs 4a.

In Fig. 3 ist eine dritte Ausgestaltung der Erfindung dargestellt. Sie entspricht im Wesentlichen der Ausbildung nach Fig. 2, bis auf folgende Ergänzungen:
Innerhalb des Abschnitts 4a' und nahe der oberen Induktorkanten 8 ist je eine senkrechte Unterbrechungswand 9 angeordnet. Diese Unterbrechungswand 9 dient zur Strömungslenkung und Badberuhigung, insbesondere auch im Zusammenwirken mit Maßnahmen, die in der älteren Patentanmeldung näher beschrieben sind.

In den Fig. 4 bis 7 sind mögliche Querschnittsformen einer Unterbrechungswand 9, 9', 9" und 9'" aufgezeigt. Die Unterbrechungswand 9 bis 9'" kann aus geeignetem elektrisch leitendem oder auch nichtleitendem Material, insbesondere aus Metall oder Keramik, bestehen und im Querschnitt kantig, wie rechteckig, einfach oder zweifach abgeschrägt, insbesondere unter einem Winkel von 15 bis 60 Grad zur Vertikalen, oder auch, einen Winkel von 15 bis 60 Grad einschließend, kegel- oder trichterförmig nach oben und/oder unten abgerundet sein.

In Fig. 8 ist eine vierte Ausgestaltung der Erfindung, entsprechend der Fig. 1, jedoch im mittigen Schnitt quer zum Metallstrang 1, dargestellt. Hier weist der Führungskanal 4" in der Höhe der oberen Hälfte H/2 der Höhe H der Induktoren 5 eine seitliche, etwa kugelförmige Ausbauchung 10 der Längswände 6" auf und vergrößert somit dort das Volumen des Beschichtungsmetalls 2 im Ringspalt, und zwar hier an den Längsseiten des Metallstrangs 1.

In Fig. 9 ist eine fünfte Ausgestaltung der Erfindung dargestellt, entsprechend der Fig. 1, aber in Form einer seitlichen Zuführung von Beschichtungsmetall 2'" in den Führungskanal 4"'. Die Zuführung erfolgt über zwei Rohre 11, die in halber Höhe H/2 der Höhe H der Induktoren 5 etwa waagerecht in den Führungskanal 4'" einmünden und dort das Volumen des Beschichtungsmetalls 2'" praktisch über den gesamten Ringspalt vergrößern. Die vorteilhafte Wirkung der seitlichen Zuführung über die Rohre 11 und deren Anordnung ist die gleiche wie die der zu Fig. 1 beschriebenen trichterartigen Ausbildung und Anordnung des Bereichs 4a.

Wie schon angedeutet, können die unterschiedlichen, vorstehend beschriebenen Maßnahmen der Erfindung miteinander und auch mit denen kombiniert werden, die in der älteren Patentanmeldung vorgeschlagen werden.

### Bezugszeichenliste:

- 1: Metallstrang
- 1': Metallstrang
- 1": Metalltstrang
- 1"': Metallstrang
- 2: Beschichtungsmetall
- 2': Beschichtungsmetall
- 2": Beschichtungsmetall
- 2'": Beschichtungsmetall
- 3: Behälter
- 3': Behälter
- 3": Behälter
- 3'": Behälter
- 3a: Boden
- 3a': Boden
- 3a": Boden
- 3a'": Boden
- 3b: Durchtrittsöffnung
- 3b': Durchtrittsöffnung
- 3b": Durchtrittsöffnung
- 3b'": Durchtrittsöffnung
- 4: Führungskanal
- 4': Führungskanal
- 4": Führungskanal
- 4"': Führungskanal
- 4a: Bereich
- 4a': Bereich
- 4a": Bereich
- 4a'": Bereich
- 5: Induktor
- 6: Längswand
- 6': Längswand
- 6": Längswand
- 6"': Längswand
- 7: Querwand
- 8: obere Induktorkante
- 9: Unterbrechungswand
- 10: Ausbauchung
- 11: Rohr
- B1: untere Breite
- B1': untere Breite
- B2: obere Breite
- B2': obere Breite
- H: Höhe
- H/2: halbe Höhe
- H/3: Drittel Höhe
- R: Förderrichtung
- RS: Ringspalt
- U: unteres Ende
- V: Volumen
- X: Abstand

## Patentansprüche

1. Vorrichtung zur Schmelztauchbeschichtung eines Metallstranges (1, 1', 1", 1"'), insbesondere eines Stahlbandes, in welcher der Metallstrang (1, 1', 1 ", 1"') vertikal durch einen das geschmolzene Beschichtungsmetall (2, 2', 2", 2'") aufnehmenden Behälter (3, 3', 3", 3"") und durch einen vorgeschalteten Führungskanal (4, 4', 4", 4"') hindurchgeführt wird, in dessen Bereich beiderseits des Metallstranges (1, 1 1", 1'") mindestens zwei Induktoren (5) zur Erzeugung eines elektromagnetischen Feldes zum Zurückhalten des Beschichtungsmetalls (2, 2', 2", 2'") im Behälter (3, 3', 3", 3'") angeordnet sind,
**dadurch gekennzeichnet,**
**dass** im Bereich der oberen Hälfte (H/2) bis des oberen Drittels (H/3) der Induktoren (5) und deren Magnetfeldes ein vergrößertes Volumen des Beschichtungsmetalls (2, 2', 2", 2"') vorhanden ist, und
**dass** das vergrößerte Volumen durch eine seitliche Ausbauchung (10) der Wände (6") des Führungskanals (4") gebildet ist.

2. Vorrichtung zur Schmelztauchbeschichtung eines Metallstranges (1, 1', 1", 1"'), insbesondere eines Stahlbandes, in welcher der Metallstrang (1, 1', 1", 1"') vertikal durch einen das geschmolzene Beschichtungsmetall (2, 2', 2", 2'") aufnehmenden Behälter (3, 3', 3", 3"') und durch einen vorgeschalteten Führungskanal (4, 4', 4", 4"') hindurchgeführt wird, in dessen Bereich beiderseits des Metallstranges (1, 1', 1 ", 1 "') mindestens zwei Induktoren (5) zur Erzeugung eines elektromagnetischen Feldes zum Zurückhalten des Beschichtungsmetalls (2, 2', 2", 2"') im Behälter (3, 3', 3", 3"') angeordnet sind,
**dadurch gekennzeichnet,**
**dass** im Bereich der oberen Hälfte (H/2) bis des oberen Drittels (H/3) der Induktoren (5) und deren Magnetfeldes ein vergrößertes Volumen des Beschichtungsmetalls (2, 2', 2", 2"`) vorhanden ist, und
**dass** das vergrößerte Volumen durch eine seitliche Zuführung von zusätzlichem Beschichtungsmetall (2"`) gebildet ist.

3. Vorrichtung nach Anspruch 2,
**dadurch gekennzeichnet,**
**dass** für die seitliche Zuführung mindestens zwei Rohre (11) vorgesehen sind.

4. Vorrichtung nach Anspruch 3,
**dadurch gekennzeichnet,**
**dass** der Führungskanal (4"') einen rechteckigen Querschnitt aufweist und dass an jeder Schmalseite mindestens ein Rohr (11) einmündet.

## Claims

1. Device for hot-dip coating of a metal strip (1, 1', 1", 1'"), particularly a steel strip, in which the metal strip (1,1', 1", 1'") is led vertically through a container (3, 3', 3", 3"'), which receives the molten coating metal (2, 2', 2", 2"'), and through an upstream guide channel (4, 4', 4", 4"'), in the region of which at least two inductors (5) for generating an electromagnetic field for retaining the coating metal (2, 2', 2", 2"') in the container (3, 3', 3", 3"') are arranged on either side of the metal strip (1, 1', 1", 1"'), **characterised in that** an increased volume of the coating metal (2, 2', 2", 2"') is present in the region of the upper half (H/2) to the upper third (H/3) of the inductors (5) and the magnetic field thereof and that the increased volume is formed by a lateral bulging out (10) of the walls (6") of the guide channel (4").

2. Device for hot-dip coating of a metal strip (1, 1', 1 ", 1"'), particularly a steel strip, in which the metal strip (1, 1', 1", 1"') is led vertically through a container (3, 3', 3", 3"'), which receives the molten coating metal (2, 2', 2", 2"'), and through an upstream guide channel (4, 4', 4", 4"'), in the region of which at least two inductors (5) for generating an electromagnetic field for retaining the coating metal (2, 2', 2", 2"') in the container (3, 3', 3", 3"') are arranged on either side of the metal strip (1, 1', 1 ", 1'"), **characterised in that** an increased volume of the coating metal (2, 2', 2", 2"') is present in the region of the upper half (H/2) to the upper third (H/3) of the inductors (5) and the magnetic field thereof and that the increased volume is formed by a lateral feed of additional coating metal (2"').

3. Device according to claim 2, **characterised in that** the lateral feed is provided by at least two pipes (11).

4. Device according to claim 3, **characterised in that** the guide channel (4"') has a rectangular cross-section and at least one pipe (11) opens at each narrow side.

## Revendications

1. Dispositif pour le revêtement par immersion dans une masse fondue d'un brin métallique (1, 1', 1", 1'"'), en particulier d'une bande en acier, dans lequel le brin métallique (1, 1', 1", 1"') est guidé verticalement dans un récipient (3, 3', 3", 3"') contenant le métal de revêtement fondu (2, 2', 2", 2"') et dans un canal de guidage (4, 4', 4", 4"') disposé en aval, au niveau duquel sont agencés, des deux côtés du brin métallique (1, 1', 1", 1"'), au moins deux inducteurs (5) destinés à générer un champ électromagnétique pour retenir le métal de revêtement (2, 2', 2", 2"') dans le récipient (3, 3', 3", 3"') **caractérisé en ce qu'**au niveau de la moitié supérieure (H/2) jusqu'au tiers supérieur (H/3) des inducteurs (5) et de leur champ magnétique, un volume plus grand de métal de revêtement (2, 2', 2", 2"') est présent, et
**en ce que** le volume plus grand est formé par une poche latérale (10) des parois (6") du canal de guidage (4").

2. Dispositif pour le revêtement par immersion dans une masse fondue d'un brin métallique (1, 1', 1", 1"'), en particulier d'une bande en acier, dans lequel le brin métallique (1, 1', 1", 1"') est guidé verticalement dans un récipient (3, 3', 3", 3"') contenant le métal de revêtement fondu (2, 2', 2", 2"') et dans un canal de guidage (4, 4', 4", 4"') disposé en aval, au niveau duquel sont agencés, des deux côtés du brin métallique (1, 1', 1", 1"'), au moins deux inducteurs (5) destinés à générer un champ électromagnétique pour retenir le métal de revêtement (2, 2', 2", 2"') dans le récipient (3, 3', 3", 3"') **caractérisé en ce qu'**au niveau de la moitié supérieure (H/2) jusqu'au tiers supérieur (H/3) des inducteurs (5) et de leur champ magnétique, un volume plus grand de métal de revêtement (2, 2', 2", 2"') est présent, et
**en ce que** le volume plus grand est formé par une alimentation latérale de métal de revêtement (2") supplémentaire.

3. Dispositif selon la revendication 2, **caractérisé**
**en ce qu'**on a prévu, pour l'alimentation latérale, au moins deux tuyaux (11).

4. Dispositif selon la revendication 3, **caractérisé**
**en ce que** le canal de guidage (4"') présente une section rectangulaire et qu'au moins un tuyau (11) débouche sur chaque petit côté.
